# EUROPÄISCHE PATENTSCHRIFT

(11) **EP 0 082 538 B1**
(45) Veröffentlichungstag und Bekanntmachung des Hinweises auf die Patenterteilung: **09.04.1986**
(21) Anmeldenummer: 82111900.5
(22) Anmeldetag: 22.12.1982
(51) Int. Cl.: D04B 9/12

(54) **Rundstrickmaschine zur Herstellung von Schneidplüsch**
Circular knitting machine for manufacturing cut pile plush fabric
Métier à tricoter pour la fabrication de peluche à poil coupé

(30) Priorität: 22.12.1981 AT 5512/81
(43) Veröffentlichungstag der Anmeldung: 29.06.1983
(73) Patentinhaber: Schmidt, Ursula Dorothea, D-6100 Darmstadt (DE)
(72) Erfinder: Schmidt, Walter Richard, A-3500 Krems/Donau (AT)
(74) Vertreter: KUHNEN, WACKER & PARTNER

## Beschreibung

Die Erfindung betrifft eine Rundstrickmaschine zur Herstellung von Schneidplüsch, nach dem Oberbegriff des Anspruchs 1.

Das in das Herstellungsverfahren integrierte Aufschneiden von Plüschhenkeln ist von besonderer wirtschaftlicher Bedeutung, da ein nachträgliches Aufschneiden durch Schervorgänge während der Ausrüstung einen hohen Abfall von Polmaterial bedingt und zusätzliche Arbeitsgänge erfordert.

Bekannte Lösungsversuche hierfür lassen sich im wesentlichen in vier Gruppen unterteilen.

Bei der ersten Gruppe werden die Plüschhenkel dadurch aufgeschnitten, daß sie unter Zugspannung einer messerartigen scharfen Schneidkante ausgesetzt werden, die infolge der Zugspannung in das Fadenmaterial eindringt und dieses so durchtrennt. Wie beispielsweise aus der US-PS 1 546 790 hierzu bekannt ist, kann die Schneidkante eine Fortsetzung der Abschlagkante für den Plüschfaden an einer Plüschplatine sein, die in einem Platinenring gelagert ist; ähnlich kann die Schneidkante in der aus der DE-OS 2 917 378 ersichtlichen Weise an einer im Zylinder gelagerten Plüschplatine vorgesehen werden. Die Schneidkante ist dabei gegenüber der Bewegungsrichtung der Platinen geneigt und setzt so den Faden bei der Abzugsbewegung der Platine unter steigenden Zug, bis er über der Schneidkante zertrennt wird. Weiterhin kann eine solche Schneidkante an einem Plüschhaken unterhalb der Hakenöffnung angeordnet werden, wie dies beispielsweise aus der DE-OS 27 04 295 ersichtlich ist. Dann wird der durch den Plüschhaken gebildete Plüschhenkel in seinem Grund durch einen Niederhalter fixiert, während der Plüschhaken zum Zwecke der Zertrennung des Plüschhenkels weiter ausgetrieben wird und durch die dabei erzeugte zunehmende Zugspannung den Faden trennt. Es liegt auf der Hand, daß die Aufbringung einer steigenden Zugspannung auf die Plüschhenkel zu deren Schnitt in vielerlei Hinsicht problematisch und im Erfolg relativ ungewiß ist. So ist ein über längere Zeit sicheres Aufschneiden nur dann gewährleistet, wenn als Plüschmaterial möglichst dünnes, wenig gedrehtes Material mit geringer Reißfestigkeit verwendet wird, welches darüber hinaus nur sehr begrenzt dehnbar ist, damit beim Führen des Fadens über die Schneide eine Durchtrennung auch tatsächlich erfolgt. Durch das Entlanggleiten des Fadens mit steigender Zugspannung nützen sich die Schneidkanten rasch ab, es kommt zu Brüchen der Plüschelemente und somit zu Warenfehlern, Maschinenstillständen und hohen Ersatzteilkosten für auszutauschende Plüschoder Schneidelemente. Die vorstehenden Nachteile können zwar dann in gewissem Umfang vermieden werden, wenn etwa gemäß der Lehre der DE-OS 25 35 197 ein bewegliches messerartiges Schneidorgan zwischen zwei unmittelbar benachbart nebeneinander angeordneten Plüschhaken angeordnet wird, die den Plüschfaden für den Schnitt durch das bewegliche Schneidorgan gespannt halten. Das bewegliche Schneidorgan ist mit einer oberen schrägen Schneidkante versehen und wird hierzu zwischen den beiden im Zylinder sitzenden Plüschhaken nach oben zwischen deren Köpfe hindurch bewegt, um den dort gespannten Faden zu zerteilen. Wenn dabei auch immer noch erheblicher Verschleiß zu befürchten ist, so sind dennoch die oben geschilderten Nachteile bei einer solchen Rundstrickmaschine wesentlich vermindert, jedoch treten dafür andere Nachteile auf, die weiter unten noch näher erläutert werden.

Bei der zweiten Gruppe werden die Plüschhenkel durch Quetschwirkung eines Quetschrades zertrennt. Hierzu wird beispielsweise nach der Lehre der US-PS 1 596 527 der Plüschhenkel über einer in der Rippscheibe sitzenden Platine ausgeformt, die Platine sodann von unten her abgestützt und von oben her mit einem Quetschrad beaufschlagt, um den Faden abzuquetschen. Im Falle der US-PS 2 933 907 ziehen in der Rippscheibe sitzende Plüschhaken den Plüschhenkel an einen Steg, an dem der Faden von einem Quetschrad zerrieben wird. Im Falle der GB-PS 891 973 werden die Plüschhenkel über einer gebogenen Platinennase ausgebildet und wandern auf dieser im Zuge der weiteren Maschenbildung nach hinten, wo sie von einem Quetschrad erfaßt und zerrieben werden. Das Abguetschen bzw. Zerreiben von plüschhenkeln kann nur dann erfolgreich angewandt werden, wenn dafür ausreichend Zeit zur Verfügung steht. Dies ist nur bei Maschinen mit geringen Geschwindigkeiten möglich. Besondere Probleme ergeben sich bei einer Verarbeitung von hochreißfestem Garn.

Bei der dritten Gruppe werden die Plüschhenkel auf ein separates Schneidelement übertragen und dort geschnitten. Gemäß der GB-PS 813 357 etwa durch eine entsprechend ausgebildete Rippscheibe oder gemäß der GB-PS 849 710 durch ein Verdrängungsrad wird einer der beiden Schenkel des Plüschhenkels so zum anderen versetzt, daß in den Plüschhenkel ein Ubernahmeelement eingeführt werden kann, welches als Halterung für den Schnitt dient. Ein solches Einfädeln von Schneidelementen oder Abstützungen in die Plüschschleifen ist jedoch nur bei groben Maschinenteilungen möglich, da bei feineren Teilungen die beiden Teile des Plüschhenkels zu nah beisammenliegen und somit nicht mit der erforderlichen Gewißheit in die unterschiediiche Lage gebracht werden können.

Bei der vierten Gruppe erfolgt das Aufschneiden der Plüschhenkel mittels zweier gegeneinander bewegter Schneidkanten. Hierzu ist es etwa aus der DE-PS 11 53 482 bekannt, bewegliche Plüschplatinen in der Rippscheibe anzuordnen und an ihrem den Plüschhenkel hintergreiienden Ende mit einem Vorsprung zu versehen, der eine aufrechte Schneidkante dem Plüschhenkel benachbart trägt. Im Führungskanal für die Plüschplatine ist weiterhin ein Messerschaft für ein feststehendes Gegenmesser angeordnet, welches auf der gegenüberliegenden Seite des Plüschhenkels eine aufrechte Gegenschneidkante besitzt. Wird die Plüschplatine eingezogen, so nimmt sie mit ihrer Schneidkante den Bogen des Plüschhenkels in Richtung auf die Gegenschneidkante mit und schert diesen an der Gegenschneidkante ab. Aus der DE-PS 1 585 051 ist eine entsprechende Anordnung bekannt, wobei das Gegenmesser in Richtung auf die Plüschplatine geringfügig gebogen und so die Gegenschneidkante an die Seitenfläche der Plüschplatine federnd angedrückt ist, um dort ein Klaffen zwischen Schneidkante und Gegenschneidkante mit größerer Gewißheit zu vermeiden. Ähnlich ist es aus der DE-QS 24 23 700 bekannt, den Schaft der Plüschplatine in einem U-förmigen Messer laufen zu lassen, das an seinem Vorderende zwei Gegenschneidkanten zu beiden Seiten der Plüschplatine trägt; dabei soll die einstückige, stabile Ausführung des Messers die beiden Gegenschneidkanten zu beiden Seiten der Plüschplatine sauber positionieren, um auf diese Weise ein Klaffen zwischen Schneidkante und Gegenschneidkante beim Schnitt zu vermeiden.

Durch das Zusammenwirken einer Schneidkante mit einer Gegenschneidkante bei der Bewegung der Plüschplatinen soll erreicht werden, daß - anders als bei der ersten Gruppe mit nur einer Schneidkante - die Schnittkräfte nicht durch überhohe Zugspannung am Plüschhenkel erzeugt werden müssen, sondern durch Relativbewegung zweier Schneidkanten ohne wesentliche zusätzliche Zugspannung des Plüschhenkels erzielt werden können. Weiterhin brauchen die Schneidkanten nicht als Ziehkanten ausgebildet sein, über welche der Plüschhenkel mit hoher Spannung schabt, so daß durch ein Schneidkonzept mit gegeneinander beweglichen Schneidkanten sowohl der Verschleiß der mindert wird als auch vermieden wird, daß der Plüschfaden beim Lauf über die Schneidkante ganz oder teilweise aufgeschabt wird. Nachteilig ist hierbei jedoch insbesondere, daß die Plüschplatine und das Gegenmesser, das im Falle der DE-OS 24 23 700 überdies zu beiden Seiten des Schaftes der Plüschplatine angeordnet ist, in einem gemeinsamen Führungskanal liegen und hierin gegeneinander beweglich gehalten-werden müssen. Die gegenseitige Beweglichkeit setzt voraus, daß kein übermäßiger gegenseitiger Anpreßdruck auftritt. Das zur leichten gegenseitigen Beweglichkeit erforderliche Spiel wirkt sich andererseits beim Schneidvorgang schädlich aus, da dann auch die Schneidkante und die Gegenschneidkante entweder ein entsprechendes gegenseitiges Spiel besitzen müssen, wie im Falle der DE-OS 24 23 700, oder aber relativ leicht voneinander weggebogen werden können, wie im Falle der DE-PS 1 153 482. Selbst die federnde Vorspannung des feststehenden Messers gegenüber der Platine, wie sie im Falle der DE-PS 1 585 051 vorgesehen ist, kann ein solches Klaffen nicht vermeiden, da wegen der erforderlichen Leichtgängigkeit nur geringe Federkräfte aufgebracht werden können, die dann auch ein Auseinanderfedern von Schneidkante und Gegenschneidkante ermöglichen. Sobald daher die Schneidkanten erste Verschleißerscheinungen zeigen und gar noch weitere, in der Praxis unvermeidliche Störfaktoren wie Beschädigung oder auch nur Verschmutzung der aneinander geführten Teile etwa durch Faserstaub oder verharzendes Schmieröl auftritt, werden die Plüschhenkel daher nicht mehr geschnitten, sondern nur noch eingeklemmt.

Ein noch größerer prinzipieller Nachteil einer Führung gegeneinander beweglicher Teile in einem gemeinsamen Führungskanal, wie dies auch für das bewegliche messerartige Schneidorgan der DE-OS 2 535 197 zwischen den benachbart angeordneten Plüschhaken erforderlich ist, besteht darin, daß sich hierdurch zwangsläufig eine zu grobe Maschinenteilung ergibt. Die überwiegende Masse an Plüschmaschinen wird mit 18 bzw. 20 Nadeln Pro englischem Zoll gebaut. Von den allenfalls 1,4 mm für die Nadelteilung entfallen bereits 0,5 mm auf die Nadel selbst. Zwischen den Nadeln müssen die Plüschelemente geführt werden, wobei für den Fadendurchgang gewisse unvermeidliche Abstände zwischen den Nadeln und den Plüschelementen eingehalten werden müssen. Daher kann das Plüschelement auch nur eine Stärke von allenfalls etwa 0,5 mm aufweisen. Dies bedeutet, daß etwa im Falle der DE-PS 1 153 482 oder der DE-PS 1 585 051 die Plüschplatine und die Gegenschneidplatine nur jeweils etwa 0,25 mm stark sein können. Damit ist weder ein ausreichender Anpreßdruck der beiden Schneidelemente gegeben, noch eine ausreichende Stablilität der Schneidkanten, so daß derart geringe Elementstärken in der Praxis nicht gangbar sind. Dies führt zu einer entsprechenden Notwendigkeit einer gröberen Nadelteilung.

Ein allen bekannten Möglichkeiten zu einem in das Strickverfahren integrierten Aufschneiden der Plüschhenkel gemeinsames Problem besteht darin, ein gleichmäßiges Maschenbild zu erzielen, bei dem der Grundfaden den Plüschfaden auf der Maschenseite durch Plattieren abdeckt.

Beim Austreibender Nadeln werden die Nadelmaschen durch das Gleiten über die Nadelbrust und die Zungenspitze sowie beim Abziehen durch das Durchziehen des Nadelkopfes ausgeweitet. Da die Nadelmaschenbogen aus den Grundfäden seitlich und übereinander mit Maschen verbunden sind, nehmen sie danach ihre ursprüngliche Form wieder ein. Werden die Plüschschleifen hingegen unmittelbar nach ihrer Ausformung durchschnitten, besteht keine Möglichkeit mehr, den ausgeweiteten Maschenbogen des Plüschfadens nach der Bildung der darauffolgenden Masche nachzuspannen. Bei Einbindung der Plüschhenkel in der Nadelmasche ist es somit zur Erzielung eines ruhigen Maschenbildes erforderlich, daß die Plüschhenkel zumindest teilweise solange gespannt bleiben, bis deren Maschen durch eine weitere Maschenreihe abgestrickt wurden und keine Veränderung der Maschendurch das Aufliegen auf den sich bewegenden Nadeln mehr erfolgen kann.

Um dies zu erreichen, sind mehrere Möglichkeiten bekannt. Einige davon sind in unterschiedlichen Ausführungsformen einer bekannten Rundstrickmaschine gemäß der DE-OS 2 918 903 veranschaulicht, bei der im übrigen das Aufschneiden der Plüschhenkel entsprechend der obigen ersten Gruppe der bekannten Lösungsmöglichkeiten ähnlich der Lehre der DE-OS 27 04 925 dadurch erfolgt, daß Plüschhaken nach der erfolgten Ausformung des niedergehaltenen Plüschhenkels zusätzlich ausgetrieben werden und den Plüschhenkel mit einer unterhalb der Hakenöffnung liegenden Schneidkante durchtrennen; die Plüschhäken sind dabei in der Rippscheibe angeordnet. Nach der Ausführungsform gemäß den Fig.2 bis 9 der DE-OS 2 918 903 wird ebenso wie nach der Lehre der DE-OS 2 913 378 oder der US-PS 1 596 527 nach jeder Plüschreihe eine normale Maschenreihe gebildet, um so die Verankerung der Plüschhenkel in einer Nadelmasche zu erzielen; hierdurch wird der Plüsch natürlich weniger dicht, die Anzahl der aus dem Gestrick vorstehenden Plüschhenkel also halbiert. Nach der Ausführungsform gemäß den Fig. 10 bis 19 der DE-OS 2 918 903 werden zwei Plüschhaken in jedem Führungskanal der Rippscheibe angeordnet, die abwechselnd die Plüschhenkel ausbilden und schneiden; hierdurch ergibt sich in der weiter oben erläuterten Weise bei der erforderlichen Dimensionierung der Plüschhaken eine zu grobe Maschinenteilung, wobei darüber hinaus auch gegenseitige Behinderungen der Plüschhaken sowie ein Einklemmen der Plüschfäden anstelle eines Schnittes auftreten können. Gemäß der Ausführungsform nach den Fig. 20 bis 25 der DE-OS 2 918 903 wird ähnlich wie auch nach der Lehre der DE-PS 1 153 452 jede Maschenreihe nur von einem Teil der Nadeln und Plüschelemente gebildet; hierdurch wird jedoch an jeder Arbeitsstelle nur eine Teilreihe und keine vollständige Reihe erzeugt und so die Produktivität der Rundstrickmaschine glatt halbiert.

Eine grundsätzlich andere Möglichkeit einer sauberen Einbindung der Plüschhenkel in Nadelmaschen ist aus der GB-PS 891 973 bekannt, die im übrigen der oben erläuterten zweiten Gruppe der Lösungsvorschläge angehört und bei der die Plüschhenkel über gebogenen Platinennasen in der Rippscheibe ausgebildet, nach ihrer Ausbildung aber nicht sofort durchtrennt werden. Vielmehr wandern die Plüschhenkel auf der gebogenen Platinennase nach hinten, während neue Plüschhenkel ausgebildetwerden. Jeder Plüschhenkel wird erst nach vollständigem Abstricken des nachfolgenden Plüschhenkels im Zuge der Ausformung des übernächsten Plüschhenkels mittels eines Quetschrades durchtrennt, so daß die aufgetrennten Plüschhenkel dann von der Platinenase freikommen und im Zuge des Warenabzugs mit dem hergestellten Gestrick nach unten abgeführt werlegt, daß die Warenabzugskräfte den bereits abgestrickten Plüschhenkel in den Wirkungsbereich des Quetschrades rutschen lassen. Dabei ergibt sich natürlich die Schwierigkeit, daß der eigentliche Plüschbildungsbereich der gebogenen Plüschnase im wesentlichen horizontal oder nur schwach geneigt liegen muß, um ein Wegrutschen der Plüschhenkel bei ihrer Ausformung durch die im Zylinder sitzenden Nadeln sicher zu verhindern, während gleich anschließend die in dieselbe Richtung wirkenden Warenabzugskräfte umgekehrt eine Rutschbewegung des Plüschhenkels entlang der gebogenen Platinennase bewirken müssen, obwohl die Warenabzugskräfte im wesentlichen quer zur Auflagefläche des Plüschhenkels auf der Platinennase wirken. Auf diese Weise behindert die die abgestrickten Plüschhenkel führende Platinennase den Warenabzug ganz erheblich und sind hohe Warenabzugskräfte erforderlich, ohne daß dabei etwa infolge der Verstrickung unterschiedlichen Garns mit unterschiedlicher Reibung auf der Platinennase Störungen ausgeschlossen werden können. Die hohen, auf die Platinennase wirkenden Kräfte, zu denen noch die Einwirkung vom Quetschrad her kommt, erfordern eine stabile Ausbildung der Platinennase, was wiederum die Notwendigkeit einer entsprechend groben Maschinenteilung ergibt.

Ein Einfluß der maschenbildenden Zungennadeln auf die Plüschschleifen ist natürlich nicht gegeben, wenn diese als Fangmaschen im Grund eingebunden werden, wie dies im Falle der US-PS 2 933 907, der DE-OS 27 04 295, der DE-OS 24 23 700 oder der DE-OS 25 35 197 erfolgt. Durch nahezu spannungsloses Schneiden der Plüschschleifen gemäß Verziehen der Plüschschleifen praktisch ausgeschlossen.

Die Erfindung geht im Oberbegriff des Anspruchs 1 aus von der Rundstrickmaschine nach der DE-OS 2 535 197, bei der Zungennadeln in der Rippscheibe und Plüschelemente im Zylinder gelagert sind, und bei der jedem Plüschelementhier bestehend aus zwei parallel angeordneten, eng benachbarten Plüschhaken - je ein relativ bewegliches Schneidorgan zum Auftrennen der Plüschhenkel zugeordnet ist. Für jedes zweiteilige Plüschelement ergibt sich daher zusammen mit dem beweglichen Schneidorgan in jedem Führungskanal des Zylinders eine erforderliche Kanalbreite entsprechend der Stärke dreier Teile, und eine entsprechende grobe Teilung in Zylinder und Rippscheibe. Diese grobe Teilung ist infolge der erforderlichen Stärken der Elemente im Zylinder, die die Nadelreihe durchdringen mussen, nicht zu unterschreiten. Der Schnitt selbst erfolgt im unmittelbaren Anschluß an das Ausbilden jedes Plüschhenkels im Ziehhaken des zweiteiligen Plüschhakens, so daß die oben geschilderten Probleme einer fehlenden Nachspannkraft zur Erzeugung eines ruhigen Maschenbildes bei Einbindung des Plüschfadens in der Nadelmasche auftreten würden. Die dortige spezielle Verknüpfung des Plüschfadens in der Grundmasche mittels Spezialnadeln vermindert ein Verziehen der P.lüschschleifen; eine Einbindung in Nadelmaschen unter Erzielung eines ruhigen Maschenbildes wäre nicht möglich.

Demgegenüber liegt der Erfindung die Aufgabe zugrunde, eine Rundstrickmaschine der im Oberbegriff des Anspruchs 1 angegebenen Gattung zu schaffen, mit der bei im Bedarfsfalle feiner Maschinenteilung eine Ware beiliebiger Konstruktion durch gemeinsames Verstricken von Grund- und Plüschfaden ohne Störung der Maschenbildung durch den Schneidvorgang hergestellt werden kann.

Die Lösung dieser Aufgabe erfolgt durch die Merkmale des Anspruchs 1.

Dadurch, daß die Plüschelemente eine mit Abstand unterhalb des Plüschbildungsbereichs angeordnete Schneidkante aufweisen, erfolgt der Schnitt jedes Plüschhenkels entsprechend dem gewählten Abstand zwischen Plüschbildungsbereich und Schneidkante gegenüber der Henkelausbildung ggf. verzögert, erst nachdem wenigstens ein hinter dem zu durchtrennenden Plüschhenkel liegender Plüschhenkel gemeinsam mit dem Grundfaden abgestrickt ist. Dieser Gesichtspunkt entspricht im wesentlichen dem aus der GB-PS 891 973 grundsätzlich bekannten Konzept einer Vermeidung der Beeinflussung des Maschenbildungsvorgangs durch den Schneidvorgang dadurch, daß der Schneidvorgang gegenüber dem Maschenbildungsvorgang verzögert ausgeführt wird und so den Maschenbildungsvorgang nicht mehr nachteilig beeinflussen kann. Im Unterschied zur Lehre der GB-PS 891 973 jedoch wird erfindungsgemäß dieses Konzept an im Zylinder liegenden Plüschelementen verwirklicht, an denen die Henkel zwischen dem Plüschbildungsbereich und dem Beginn der Schneidkante ohne Behinderung des nen. Es wird also einfach die frisch gestrickte Ware etwas länger an den im Zylinder sitzenden aufrechten Plüschelementen gehalten, bevor sie durch Schnitt der Plüschhenkel freigegeben wird. Dies hat auf den Mechanismus des Warenabzugs sowie den Strickvorgang keinerlei nachteilige Auswirkungen, so daß zunächst erfindungsgemäß das aus der GB-PS 891 973 zur Erzielung eines ruhigen Maschenbildes trotz Aufschneidens der Plüschhenkel bekannte Konzept gewissermaßen problemund reibungslos durch den einfachen Kunstgriff der Herstellung eines Abstandes zwischen dem Plüschbildungsbereich und einer Schneidkante an den Plüschelementen integriert werden kann.

Die Schneidkanten der Plüschelemente sind aufrecht, also im wesentlichen parallel zur Achse des Zylinders angeordnet und arbeiten mit Gegenschneiden des Schneidorganes zusammen. Im Unterschied zur Rundstrickmaschine nach der DE-OS 2 535 197 dienen somit die Plüschelemente nicht einfach zur Spannung des Plüschfadens für die Schneide des messerartigen Schneidorgangs, sondern bilden selbst eine Schneidkante, die mit der Schneidkante des Schneidorganes als Gegenschneide zusammenwirkt. Die Bewegung des Schneidorgans verläuft dabei in Richtung quer zur Längserstreckung der Schneidkante, also quer zur Achse des Zylinders, und nicht parallel hierzu wie im Falle der DE-OS 2 535 197. Hierdurch wird erreicht, daß das Schneidorgan unabhängig von den Plüschelementen etwa in einem radialen Führungskanal eines Platinenrings gelagertwerdenkann. und so nicht zu einer entsprechenden Erhöhung der Kanalbreite im Bereich des Plüschelementes mit damit einhergehender groberer Maschinenteilung führen muß. Ein gegenseitiger Vorbeilauf von Plüschelement und Schneidorgan ist lediglich im Zuge des eigentlichen Schnitts und lediglich im axialen Bereich der Schneidkante des Plüschelementes zum Schneidzeitpunkt erforderlich, und liegt somit unterhalb der Ebene der Nadeln in der Rippscheibe sowie oberhalb des Führungskanals der Plüschelemente im Zylinder, wo auch bei feiner Maschinenteilung ausreichend Raum für einen Vorbeilauf der Gegenschneiden der Schneidorgane an den benachbarten Plüschelementen vorliegt. Dies ermöglicht eine relativ stabile Ausführung der Schneidorgane und in bevorzugter Weiterbildung der Erfindung sogar auch ein gegenseitiges Verschränken der Gegenschneide des Schneidorgans zurSchneidkante des Plüschelementes, um einen echten Schereneffekt zur Erzielung eines sauberen und sicheren Schnittes einerseits sowie eines automatischen Nachschärfen der Schneidkante und Gegenschneide andererseits zu erzielen.

Von wesentlicher Bedeutung ist weiterhin, daß sämtliche für den Schnitt erforderliche Maschinenbewegungen gleichzeitig und ohne gegenseitige Behinderung mit den Maschinenbewegungen zur Maschen- und Henkelbildung ablaufen können, also keinerlei Wartestellungen der Maschine für den Schnitt auftreten, welche die Produktivität mindern.

Sowohl der Abstand zwischen dem Plüschbildungsbereich einerseits und dem oberen Ende der Schneidkante andererseits als auch die Länge der Schneidkante des Plüschelementes und die im wesentlichen entsprechende Länge der Gegenschneide des Schneidorganes können reichlich bemessen sein, so daß eine Mehrzahl von zunächst ungeschnittenen Plüschhenkeln zunächst oberhalb der Schneidkante vorliegt und sodann in den Bereich der Schneidkante gelangt.

Der Abstand zwischen dem oberen Ende der Schneidkante und dem Plüschbildungsbereich ist bei Mascheneinbindung des Plüschfadens regelmäßig so zu wählen, daß zur Erzielung eines ruhigen Maschenbildes ein Nachspannen der zuvor gebildeten Masche möglich ist, der Schnitt also in der geschilderten Weise verzögert erfolgt. Bei Fangeinbindung ist dies ebenfalls vorteilhaft, um einem Verziehen der Plüschschleifen entgegenzuwirken, jedoch nicht immer erforderlich; vielmehr kann hier der Abstand zwischen PfüschbHdungsbereich und Schneidkante soweit verringert werden, daß der Schnitt sogleich nach Ausbildung des zu schneidenden Plüschhenkels erfolgt. In jedem Falle aber ist der Abstand bei angestrebter feiner Maschinenteilung so zu wählen, daß der Schnitt an der Schneidkante unterhalb der Ebene der Rippnadeln erfolgt, so daß der gegenseitige Abstand der Rippnadeln für den Schnitt nicht vergrößert zu werden braucht.

Zur Länge der Schneidkante ist zu beachten, daß bei einwandfreier Durchtrennung zwar jeder Plüschhenkel sofort durchtrennt wird, sobald er in den axialen Bereich der Schneidkante des Plüschhenkels gelangt und der Schneidtakt durchgeführt wird, jedoch ergibt sich hierdurch auch eine vor Betriebsstörungen sichernde Redundanz selbst für den Fall einer Beeinträchtigung der Schneidwirkung etwa durch Verschleiß, da ein nicht geschnittener Plüschhenkel auf der Schneidkante weiterwandern kann und sodann mehrfach dem Einfluß der Wechselwirkungzwischen Schneidkante und Gegenschneide an derselben Stelle der Henkelbogen ausgesetzt ist. Alternativ kann auch zur Vereinfachung der Steuerung die Schneidbewegung intermittierend erst nach einem Abstricken einer Mehrzahl von Reihen erfolgen, um dann eine entsprechende Anzahl von gemeinsam an der Schneidkante vorliegenden Plüschhenkelnzuerfassen, so daß die geschilderte Redundanz zugunsten einer Verminderung der Anzahl der Schneidbewegungeh zu einem Teil entfallen kann.

Die Unteransprüche haben vorteilhafte Weiterbildungen der Erfindung zum Inhalt.

Die Erfindung wird nachstehend anhand von zeichnerisch veranschaulichten Ausführungsformen näher erläutert.

Es zeigt
Fig. 1 einen Teilschnitt durch eine erfindungsgemäße Rundstrickmaschine in schematischer Vereinfachung zur Veranschaulichung einer ersten Ausführungsform eines Plüschelementes mit Schneidorgan in einer Seitenansicht,
Fig. 2 eine Darstellung entsprechend Fig. 1 in einer anderen Betriebsstellung des Plüschelements,
Fig. 3 ein Bewegungsdiagramm zur Darstellung der Bewegungen der Nadeln, der Plüschelemente und Schneidorgane bei einer möglichen Arbeitsweise der Rundstrickmaschine gemäß den Fig. 1 und 2, wobei die Bewegungskurven der Schloßbahn zur Steuerung der Nadeln, der Plüschelemente und der Schneidorgane entsprechen,
Fig. 4 in einer im wesentlichen den Fig. 1 und 2 entsprechenden Darstellung eine andere Ausführungsform der Erfindung,
Fig. 5 einen Schnitt gemäß Linie V-V in Fig. 4,
Fig. 6 einen Schnitt gemäß Linie VI-VI in Fig. 4 unter gleichzeitiger Veranschaulichung einer alternativen Ausführungsform der Anordnung der Schneidorgane, wobei die Stellung der Nadeln strichpunktiert angedeutet ist,
Fig. 7 eine Fig. 4 entsprechende Darstellung in einer anderen Betriebsstellung der Rundstrickmaschine,
Fig. 8 in einer Fig. 3 entsprechenden Darstellung ein Bewegungsdiagramm zur Veranschaulichung der Bewegung der Nadeln, der Plüschelemente und der Schneidorgane der Ausführungsform gemäß den Fig. 4 bis 7 in einer ebenfalls möglichen Arbeitsweise,
Fig. 9 eine dritte Ausführungsform der Erfindung in einer Fig. 5 entsprechenden Darstellung,
Fig. 10 eine vierte Ausführungsform der Erfindung in einer Fig. 9 entsprechenden Darstellung,
Fig. 11 eine Seitenansicht der Ausführungsform gemäß Fig. 10,
Fig. 12 in einer im wesentlichen Fig. 1 entsprechenden Darstellung eine fünfte Ausführungsform der Erfindung und
Fig. 13 eine sechste Ausführungsform der Erfindung in einer Fig. 12 entsprechenden Darstellung.

Wie aus den Fig. 1 und 2 ersichtlich ist, weist eine erfindungsgemäße Rundstrickmaschine in der üblichen Weise einen Zylinder Z auf, in dem Plüschelemente 1 gehalten sind, sowie eine in den Fig. 1 und 2 nicht näher dargestellte, jedoch in den Fig. 4, 12 und 13 angedeutete Rippscheibe R, in der als übliche Zungennadeln ausgebildete Nadeln N horizontal beweglich gelagert sind. Wie etwa aus den Fig. 4 und 7 ersichtlich ist, wird mit den Nadeln N ein Gestrick G erzeugt und gemäß dem dort eingezeichneten Pfeil W an der Innenseite der Plüschelemente 1 und des Zylinder Z in Richtung der Längserstreckung der Plüschelemente 1 abgezogen, wobei die Plüschelemente 1 mit ihren als Ziehhaken ausgebildeten Plüschbildungsbereichen la im Zusammenwirken mit den Nadeln N durch Zurückziehen während der Maschenbildung in eine Stellung, wie sie schematisch in Fig. 2 eingezeichnet ist, Plüschhenkel H an der Außenseite des Gestricks G erzeugen, wie dies an sich bekannt ist.

Wie aus Fig. 1 ersichtlich ist, erfolgt die Lagerung der Nadeln N mit entsprechendem Abstand oberhalb des oberen Endes des Zylinders Z. Die Plüschelemente 1 in den entsprechenden Führungskanälen des Zylinders Z können ggf. M betätigt werden. Ansonsten erfolgt die vertikale Bewegung der Plüschelemente 1 durch entsprechende Schloß-teile über einen Fuß 1d.

Jedem Plüschelement 1 ist ein Schneidorgan 2 zugeordnet, das in derselben Ebene wie das Plüschelement 1 im gleieinem Schaft 2a angeordnet ist, der eine dem Plüschelement 1 entsprechende Stärke aufweist. Am oberen Ende weist das Schneidorgan 2 einen Schneidkopf 2b mit einer Gegenschneidkante 2c auf, die in der nachfolgend noch näher erläuterten Weise in Höhe der Schneidkante 1c des Plüschelementes 1 liegt und mit dieser zusammenarbeitet. Der Schneidkopf 2b ist über eine Abkröpfung 2d aus der Ebene des Schaftes 2a herausgebogen und liegt seitlich neben dem Plüschelement 1 im Bereich von dessen Schneidkante 1c. Wird das Plüschelement 1 in der aus Fig. 2 ersichtlichen Weise in seinem Führungskanal im Zylinder Z zurückgezogen, so schwenkt das Schneidorgan 2 mit seinem Schneidkopf 2b nach außen weg und liegt so über dem Führungskanal, der bei FK angedeutet ist. Auf diese Weise liegt der Schneidkopf 2b entweder in der Stellung gemäß Fig. 1 oberhalb des Zylinders Z und so des Führungskanals FK, oder aber in der Stellung gemäß Fig. 2 radial außer-halb des Führungskanals FK, so daß dessen Breite lediglich entsprechend der Stärke des Plüschelementes 1 bzw. des Schaftes 2a des Schneidorganes 2 zu bemessen sein braucht.

Zur Erzielung der Schwenkbewegung des Schneidorganes 2 ist dieses über einen Mitnehmerkopf des Plüschelementes 1 und eine Mitnehmeröffnung 2e des Schneidorganes 2, welche den Mitnehmerkopf le in einer runden Anlagefläche umgreift, schwenkbeweglich gehalten und wird so zusammen mit dem Plüschelement 1 vertikal verschoben. Auf Füße 2f und 2g des Schneidorganes wirken horizontale, nicht näher dargestellte Druckschloßteile, um das Schneidorgan 2 selektiv zwischen den Stellungen gemäß den Fig. 1 und 2 hin- und herzuverschwenken.

Die Gegenschneidkante 2c am schneidblattartigen Schneidkopf 2b ist, wie dies weiter unten im Zusammenhang mit den Fig. 4 bis 7 noch näher erläutert wird, gegenüber der Schneidkante 1c des Plüschelementes 1 sowohl fliehend geneigt als auch verschränkt, um beim Vorbeilauf der Gegenschneidkante 2c an der Schneidkante 1c bei Überführung des Schneidkopfes 2b aus der Stellung gemäß Fig. 2 in die Stellung gemäß Fig. 1 in der bei Scheren bekannten Art eine ausschließliche Punktberührung unter gegenseitigem Druck zu erhalten, die ein sauberes Durchtrennen der Plüschhenkel H im Bereich der Schneidkante 1c gewährleistet. Da die gesamte, für den Schnitt benötigte Kraft durch Druckbeaufschlagung der Füße 2f und 2g des Schneidorganes 2 erzeugt wird, ist zum Schneiden keinerlei Fadenspannung des Plüschhenkels erforderlich.

Zur Maschenbildung werden die Nadeln N und die Plüschelemente 1 ausgetrieben. Vorteilhaft erfolgt das Austreiben der Plüschelemente 1 vor den Nadeln N, um eine Bewegung des Gestrickes G mit den Nadeln N durch Abstützung daran zu verhindern. Dabei werden die Plüschelemente 1 so weit ausgetrieben, daß sie mit ihren Spannbögen 1b durch die Plüschhenkel H geführt werden. Spätestens bei vollem Austrieb der Nadeln N werden die Plüschelemente 1 etwas zurückgezogen, so daß die an den Spannbögen 1b anliegenden PlüschhenkelHeventuell zuvor ausgeweitete Maschenbögen des Plüschfadens an den Nadelschaft ziehen. Zuvor gebildete Plüschhenkel H rutschen im Zuge der Warenherstellung dabei weiter nach unten und gelangen in den Wirkungsbereich der am Plüschelement 1 aufrecht angeordneten und in einem Abstand a vom Plüschbildungsbereich 1a a liegenden Schneidkante 1c. Nunmehr wird über dem Fuß 2f des Schneidorganes 2 und einen entsprechenden Druckschloßteil die schneidende Schwenkbewegung des Schneidorganes 2 erzeugt, so daß die Gegenschneidkante 2c an der Schneidkante 1c enttanggeführtwird und dabei im dortigen Bereich vorliegende Plüschhenkel H geschnitten werden. Auf diese Weise kommt das Gestrick G von den Plüschelementen 1 frei und kann kontrahieren sowie weiter in Richtung des Warenabzugs W abgezogen werden. In Fig. 1, ist die Stellung am Ende des Schnittes veranschaulicht. Durch Einhaltung des Abstandes a zwischen dem Plüschbildungsbereich la und der Schneidkante 1c jedes Plüschelementes 1 sind die Schneidkanten 1c und 2c so angeordnet, daß zumindest die Plüschhenkel H der zuletzt gebildeten beiden Reihen als Schlingen zum Nachspannen erhalten bleiben. Dadurch wird später das Nachspannen über den Nadelkopf gezogener Maschen ermöglicht. Während des Schneidvorganges werden die Nadeln N in Fadenlegestellung gebracht. Wie bei Rippscheibenlösungen möglich, kann nunmehr Grund- und Plüschfaden etwa gleichzeitig zugeführt werden, worauf die Nadeln N und die Plüschelemente 1 zurückgezogen werden, bis die Stellung gemäß Fig. 2 erreicht ist. Spätestens zu Beginn des Rückziehens der Plüschelemente 1 sollte durch ein Druckschloßteil über den Fuß 2g das Schneidorgan 2 zurückgeschwenkt werden in die Stellung gemäß Fig. 2, so daß es möglich ist, mit einem möglichst weit nach oben reichenden Zylinder die Plüschelemente 1 genau zu führen, ohne daß die Schneidköpfe 2b in den Führungskanal FK gelangen.

Musterungsmöglichkeiten bestehen dadurch, daß durch an sich bekannte Mustereinrichtungen die Plüschelemente 1 zur Bildung von Plüschhenkeln H ausgewählt und/oder bei der Henkelbildung unterschiedlich weit zurückgezogen werden können. Das vorstehend beschriebene Ausführungsbeispiel hat dabei den Vorteil, daß eine Schneidbewegung nur erfolgt, wenn die Bildung eines Plüschhenkels H vorgesehen ist, so daß unnötige Schneidbewegungen entfallen, wenn eine entsprechende Druckschloßbeaufschlagung am Fuß 2f des Schneidorganes 2 nicht erfolgt. Da andererseits das Schneiden erst nach mehreren Maschenreihen erfolgt, darf ein Plüschelement 1 nur über wenige Reihen außer Tätigkeit bleiben bzw. muß durch eigene Schneidsysteme, bei denen alle Plüschelemente 1, aber keine Nadeln N ausgetrieben werden, ein regelmäßiges Schneiden der Plüschhenkel H sichergestellt sein.

Um diese Begrenzung bzw. zusätzliche Schneidbewegungen zu vermeiden, können gemäß Fig. 3 die Nadeln N gemäß Kurve NV, die Plüschelemente 1 mit den daran axial gelagerten Schneidorganen 2 nach Kurve V und die Schneidbewegung der Schneidorgane 2 nach Kurve Vla gesteuert werden, wobei die Kurve Va die Position der Schneidkante 1c anzeigt, die in Radialrichtung nicht veränderlich ist. Dabei werden wie zuvor beschrieben alle Plüschelemente 1 voll ausgetrieben und zum Nachspannen etwas zurückgezogen. Eine Auswahleinrichtung beginnt kurz vor Beendigung der Schneidbewegung mit dem Rückzug der nicht zur Bildung von Plüschschleifen vorgesehen Plüschelemente 1 gemäß Kurve Vs. Den verbliebenen ausgetriebenen Plüschelementen 1 und den in Fadenlegestellung zurückgezogenen Nadeln N wird nun der Plüschfaden durch den Plüschfadenführer FP und der Grundfaden durch den Grundfadenführer FG zugeführt, worauf die Nadeln N und die Plüschelemente 1, letztere gemäß Kurve Vp, zurückgezogen werden. Bei diesem Verfahrensablauf ist eine beliebige Anordnung der Plüschhenkel H möglich.

Anstelle einer Mitnahme des Schneidorganes 2 am Plüschelemente 1 mittels dessen Mitnahmekopfes le in axialer Richtung ist es auch möglich, die Schneidorgane 2 nur lose an den Plüschelementen 1 aufliegen zu lassen und stets in gleicher Höhe zu belassen, so daß diese nur die zum Schneiden erforderliche Schwenkbewegung durchführen und der Schneidkopf 2b stets oberhalb des Zylinders Z verbleibt. Dabei kann das Schneidorgan 2 entsprechend der veranschaulichten Ausführungsform an der radial äußeren Schmalseite des Schaftes des Plüschelementes 1 anliegen; alternativ können die Schäfte der Plüschelemente 1 jedoch auch derart verbreitert werden, daß sie radial aus den zugehörigen Führungskanälen FK ausragen und zwischen sich eigene Führungskanäle bilden, in denen die Schäfte 2a der Schneidorgane 2 angeordnet werden können, ohne daß dies eine Verbreiterung der Führungskanäle FK in Umfangsrichtung des Zylinders Z erfordert und zu einer gröberen Maschinenteilung führt.

Ein wesentlicher Vorteil der erläuterten Anordnungen besteht darin, daß auch bei feinen Maschinenteilungen noch ausreichend stabile Plüschelemente 1 und Schneidorgane 2 vorgesehen werden können. Bei groben Teilungen kann ggf. die Anordnung beider Elemente aufeinander unter entsprechender Verbreiterung des Führungskanals FK vorgesehen werden. Durch die Maschenbildung in der Rippscheibe R wird das gebildete Gestrick G parallel zu den Plüschelementen 1 abgezogen. Es bedarf somit keinerlei weiterer Hilfsmittel, um die Plüschhenkel H allmählich von dem Plüschbildungsbereich 1a herab in den Bereich der Schneidkante 1c zu führen. Durch den Abstand der Schneidkante 1 von der Unterseite der in der Rippscheibe R sitzenden Nadeln N bzw. vom Plüschbildungsbereich la kann - abhängig von der Reihendichte - in etwa festgelegt werden, nach welcher Anzahl weiterer Reihen die Plüschhenkel H in den Schneidbereich gelangen. Da dazwischen die Plüschhenkel H das Plüschelement 1 nicht verlassen können, sondern durch diese zumindest teilweise unter Zugspannung gehalten werden, ist auch die richtige Plattierlage von Grund- und Plüschfaden zueinander sichergestellt.

Das beschriebene Ausführungsbeispiel erfordert wegen der dargestellten Zuordnung des Schneidorganes 2 ein sehr langes Plüschelement 1 und eine relativ aufwendige Steuerung sowohl des Plüschelementes 1 als auch des Schneidorganes 2. Da eine vertikale Bewegung der Schneidorgane 2 nicht erforderlich ist, kann die Lagerung der Schneidorgane 2 außerhalb des Zylinders gewissermaßen anstelle von Platinen in einem Führungsring wie einem Platinenring erfolgen.

Eine solche Anordnung ist in den Fig. 4 bis 7 veranschaulicht. Da die Anordnung eines Platinenringes zum Zylinder Z allgemein bekannt ist, wurden diese beiden Teile zur Verbesserung der Übersichtlichkeit der Darstellung nicht näher dargestellt.

Bei der Ausführungsform gemäß den Fig. 4 bis 7 sind für entsprechende Teile gleiche Bezugszeichen wie bei der Ausführungsform gemäß den Fig. 1 und 2, jedoch um 10 erhöht, vorgesehen. Somit weist auch das dortige Plüschelement 11 einen als Ziehhaken ausgebildeten Plüschbildungsbereich 11 a, einen Nachspannbogen 11b und eine Schneidkante 11c c auf, während auch das dortige Schneidorgan 12 einen - hier im Platinenring geführten - Schaft 12a, einen Schneidkopf 12b und eine Gegenschneidkante 12c aufweist, sowie einen Steuerfuß 12f. Zur gegenseitigen Führung von Plüschelement 1 und Schneidorgan 2 ist bei der Ausführungsform gemäß den Fig. 1 und 2 am Plüschelement ein Führungsvorsprung 1 h vorgesehen, an dem das Schneidorgan 2 im Bereich des Schneidkopfes 2b in jeder seiner Schwenkstellungen geführt bleibt, soweit es nicht durch den Schwenkungswinkel der Gegenschneidkante 2c abgehoben oder abgedrängt wird. Bei der Ausführungsform gemäß den Fig. 4 bis 7 hingegen ist am Schneidorgan 12 ein Führungsvorsprung 12h vorgesehen, der bei zurückgezogenem Schneidorgan 12 die gewünschte Relativstellung zwischen dem Schneidorgan 12 und dem Plüschelement 11 sichert und ein sauberes Auflaufen der Schneidkanten 11c und 12c aufeinander gewährleistet.

Auch bei der Ausführungsform gemäß den Fig. 4 bis 7 werden die Plüschelementell durch einen nicht näher dargestellten eigenen Steuerfuß oder durch eine Auswahleinrichtung vertikal gesteuert. Zusätzlich ist ein Platinenring vorgesehen, in dem anstelle von Platinen die Schneidorgane 12 gelagert sind und über den Steuerfuß 12f horizontal gesteuert ausgetrieben oder zurückgezogen werden. Das vordere Ende der Schneidorgane 12 mit der Gegenschneidkante 12c kann ganz oder teilweise zur Achse des Plüschelementes 11 abgewinkelt sein, um einen in Fig. 5 veranschaulichten Schränkungswinkel β zu erhalten. Bei der Ausführungsform gemäß den Fig. 4, 5 und 7 sind hierzu die Schneidorgane 12 plan bzw. eben ausgebildet und im Platinenring unter Bildung des Schränkungswinkels β gelagert. Bei der nur insoweit abweichenden Ausführungsform gemäß der Darstellung in Fig. 6 hingegen sind die Schäfte 12a der Schneidorgane 12 im Platinenring genau vertikal gelagert, jedoch die Schneidköpfe 12b gegenüber der Ebene des Schaftes 12a und des Führungsvorsprungs 12h entsprechend abgebogen, wie aus der Draufsicht auf das Schneidorgan 12 in Fig. 6 ohne weiteres ersichtlich ist. In jedem Falle weist die Gegenschneidkante 12c gegenüber der Schneidkante 11c einen Anstellungswinkel a auf, wie er aus Fig. 4 ersichtlich ist; dies trifft für sämtliche Ausführungsbeispiele zu. Auf diese Weise wird in der aus der Scherentechnik an sich bekannten Art eine gegenseitige Anlage von Schneidkante und Gegenschneidkante nur in einem wandernden Punkt erzielt, so daß immer definierte Schneidverhältnisse vorliegen und zugleich ein gegenseitiges Schärfen der Schneidkantenerfolgen kann. Bei der Ausführungsform gemäß Fig. 6 sind weiterhin die Schneidorgane 12 im Platinenring zwar vertikal, jedoch geringfügig in Umfangsrichtung angestellt gelagert, weichen also von der radialen Orientierung der in Fig. 6 strichpunktiert angedeuteten Nadeln ab, so daß ein federndes Anliegen der Schneidorgane 12 an den zugeordneten Plüschelementen 11 erleichtert wird, wobei der Anpreßdruck dieser federnden Anlage durch seitliches Verstellen des gesamten Platinenrings einstellbar ist.

Die Bildung der Plüschhenkel H erfolgt wie beim Ausführungsbeispiel gemäß den Fig. 1 und 2. Nach Bildung der letzten Maschenreihe, wie dies in Fig. 4 veranschaulicht ist, werden die Plüschelemente 11 und die Nadeln N ausgetrieben. Durch die entsprechende Steuerung der Plüschelemente 11 erfolgt durch deren Nachspannbogen 11b das Spannen der Plüschhenkel H nachdem die Maschen von den Nadelzungen auf die Nadelschäfte gelangt sind. Während die Nadeln N nunmehr in Fadenlegestellung zurückgezogen werden, erfolgt die Schneidbewegung durch Vorschieben der Schneidorgane 12 über den Steuerfuß 12f durch entsprechende Schloßteile, wie dies in Fig. 7 veranschaulicht ist. Während der Zuführung von Grund- und Plischfaden vorbzw. hinter dem Plüschelement 11 wird das Schneidorgan 12 wieder zurückgezogen. Spätestens danach werden die Nadein N und die Plüschelemente 11 zur Maschen- bzw. Henkelbildung vollständig zurückgezogen, wie dies wiederum aus Fig. 4 ersichtlich ist. Durch entsprechende Anordnung der Schneidorgane 12 unterhalb der Nadeln N ist sichergestellt, daß wenigstens die Plüschhenkel H der zuletzt gebildeten Maschenreihe nicht sofort geschnitten werden. Bei Mustersteuerung der Plüschelemente 11 erfolgt die Steuerung der Nadeln N, der Plüschelemente 11 und der Schneidorgane 12 vorzugsweise entsprechend dem zuvor in Verbindung mit Fig. 3 geschilderten Bewegungsablauf.

Alternativ ist jedoch auch eine Steuerung mÖglich, wie sie aus Fig. 8 ersichtlich ist, wobei eine Einbindung der Plüschhenkel als Fangmaschen erfolgt, was zwar nicht erforderlich, in der nachfolgend geschilderten Weise jedoch durchaus möglich ist. Bei der Ausführungsform gemäß den Fig. 4 bis 7 wird dazu ein Teil der Nadeln N gemäß Kurve NI, und werden alle Plüschelemente 11 gemäß Kurve V ausgetrieben. Da bei Fangeinbindung der Plüschhenkel H ein Nachspannen nicht erforderlich ist kann die Schneidbewegung der Schneidorgane 12 in so geringem Abstand a unterhalb der Ebende der dein N erfolgen, daß die Plüschhenkel H sogleich nach Bildung geschnitten werden Ggf. werden danach nicht zur Aufnahme des Plüschfadens P vorgesehene Plüschelemente 11 gemäß Kurve Vs zurückgezogen, während die Nadeln N in ihre zur Plüschschleifenbildung erforderliche Position ausgetrieben werden. Der Plüschfaden P wird nun durch den Plüschfadenführer FP den weiterhin ausgetriebenen Piüschelementen 11 zugeführt, worauf diese gemäß Kurve Vp zur Schleifenbildung zurückgezogen werden. Sobald sich die Plüschelemente 11 nicht mehr im Bereich der Nadeln N befinden, kann wenigstens ein Teil der bisher im Rundlauf verbliebenen Nadeln N nach Kurve N2 in Strickstellung und/oder nach Kurve N3 in Fangstellung gebracht werden. Vorbestimmte Nadein können gemäß Kurve N4 in Rundlaufstellung verbleiben. Nachdem alle ausgetriebenen Nadeln N in Fadenlegeposition zurückgezogen wurden, führt der Grundfadenführer FG den Grundfaden zu. Danach werden alle Nadeln zur Maschenbildung zurückgezogen.

Sobald zur Herstellung ungemusterter (glatter) Schneidplüschware eine Auswahl der Plüschelemente 11 entfallen kann, ist es auch möglich, die Plüschelemente festsitzend im Zylinder anzuordnen, ähnlich, wie dies weiter unten im Zusammenhang mit den Ausführungsformen nach den Fig. 12 und i3 ersichtlich ist. Mit einem Plüschbildungsbereich ragen die Plüschelemente dann zwischen die ausgetriebenen Nadeln N in der Rippscheibe R. Durch den Abstand zwischen dem Plüschbildungsbereich in Form einer Auflagefläche der Plüschelemente für den Plüschfaden bei der Ausbildung der Plüschhenkel und der Abschlagkante der Rippscheibe wird die Länge der Plüschhenkel H festgelegt. Durch Verwendung von Plüschelementen mit unterschiedlich hohen Auflageflächen im Plüschbildungsbereich kann durch Auswechseln oder vorbestimmten Einsatz eine Anderung der Henkelhöhe erzielt werden. Zur Herstellung einfacher Waren hat eine solche Ausführung den Vorteil, daß keine Zylinderschlösser zur Bewegung der Plüschelemente erforderlich sind.

Da das Schneiden der Plüschhenkel H erst nach der Bildung wenigstens einer weiteren Maschenreihe erfolgt, ist der Schneidvorgang weitgehend, bei feststehenden Plüschelementen überhaupt, unabhängig vom Maschenbildungsvorgang. Bei längsverschiebbaren Plüschelementen 1 bzw. 11 sollte hingegen die Bewegung der Schneidorgane 2 bzw. 12 bei möglichst geringer Bewegung der Plüschelemente 1 bzw. 11 erfolgen, d. h. vorzugsweise in deren Rundlaufoder Austriebsstellung.

Wie beim Ausführungsbeispiel nach den Fig. 1 und 2 näher erläutert ist, muß bei Auswahl der Plüschelemente 1 bzw. 11 wenigstens nach Bildung einiger Maschenreihen ein Schneidvorgang vorgesehen sein. Analog dazu kann in denjenigen Fällen, in denen stets alle Plüschelemente und Schneidorgane am Schneidvorgang teilnehmen, nur an vorbestimmten Arbeitsstellen oder Systemen der Rundstrickmaschine eine Schneidbewegung der Schneidelemente vorgesehen sein. Dadurch wird die Abnützung der Schneidkanten verringert.

Da bei Einbindung der Plüschhenkel H in Form von Fangmaschen vorteilhaft nur ein Teil der Plüschelemente in einem bestimmten Wechsel in aufeinanderfolgenden Stricksystemen angehoben wird, kann auch im gleichen oder vorbestimmtem Wechsel nur mit einem Teil der Schneidorgane eine Schneidbewegung durchgeführt werden. Somit erfolgt ebenfalls eine Schonung der Schneidkanten. Außerdem ist es dabei möglich, mit einer geringeren Anzahl von Plüschelementen und Schneidorganen zu arbeiten, als Strickwerkzeuge angeordnet sind. Werden jeweils nur über jede vierte Nadel Plüschhenkel gebildet und in aufeinanderfoigenden Systemen die Einbindung in die Mitte versetzt, wodurch jede zweite Nadel niemals an der Bildung von Plüschhenkeln teilnimmt, so brauchen im Zylinder und Platinenrin^{g} nur die Hälfte an Plüschelementen 1 bzw. 11 und Schneidorganen 2 bzw. 12 gelagert sein. Dadurch, daß ggf. nur halb so viele Führungen notwendig sind, können diese somit breiter sein, wodurch auch stärkere Plüschelemente und Schneidorgane verwendet werden können.

Bei den erläuterten Ausführungsbeispielen sind die Plüsch henkel H so um das Plüschelement 1 bzw. 11 geschlungen, daß bei Störungen des Funktionsablaufes durch mangelhafte Anlage der Schneidkanten aneinander, hohe Spannung des Plüschhenkels oder andere Einflüsse die Gegenschneidkante 2c bzw. 12c vom Plüschhenkel H abgedrängt werden kann. Dies kann verhindert werden, wenn die Plüschhenkel H durch entsprechende Formgebung der Auflagefläche des Plüschelementes 1 bzw. 11 letzteres nicht in Anlage an der Schneidkante 1 c bzw. 11c umschlingen.

In den Fig. 9 bis 11 sind zwei Möglichkeiten veranschaulicht, wie die dortigen Plüschelemente 21 bzw. 31 zumindest im Bereich der Schneidkante 21c bzw. 31c zweiteilig ausgebildet sind, wobei zwischen beiden Teilen die Gegenschneide 22c bzw. 32c des dortigen Schneidorganes 22 bzw. 32 hindurchgeführt wird.

Auch bei diesen beiden Ausführungsformen sind ebenso wie bei den späteren Ausführungsformen für entsprechende Teile gleiche Bezugszeichen verwendet, jedoch um 10 erhöht.

Bei der Ausführungsform gemäß Fig. 9 besteht das Plüschelement 21 aus zwei Einzelteilen, die seitlich benachbart mit ihren Flachseiten aneinander anliegen, nämlich einem im Beispielsfalle massiveren Teilelement 21f und einem dünnen Teilelement 21g, die in der nicht näher dargestellten Seitenansicht deckungsgleich liegen. Beide Teilelemente 21f und 21g sind im Bereich des Durchtritts des die Gegenschneidkante 22c tragenden Schneidorgans 22 so geformt, beispielsweise Teilelement 21f ausgespart und Teil 21 g gekröpft, daß das sich gegen die Schneidkante 21c anlegende Schneidorgan 22 zwischen den Teilelementen 21 und 21 g hindurchgeführt wird. Infolge der Schränkung des Schneidkopfes 22b des Schneidorganes 22 wird das Schneidorgan 22 beim Durchtritt durch den so zwischen den Teilelementen 21f und 21g verbleibenden Schlitz 21 h abgedrängt und biegt dabei auch das dünne Teilelement 21 g aus. Deshalb ist vorteilhaft, wenn sich das Teilelement 21g federnd an das Teilelement 21f anlegt. Im axialen Bereich der Schneidkante 21 c ist das dünne, federnde Teilelement 21g gegenüber der Schneidkante 21 c bezüglich der Zylinderachse radial zurückgesetzt, um an der in der Darstellung gemäß Fig. 9 rechten Seite des Schneidorganes 22 ein Einklemmen des Plüschfadens im Zuge des Schnittes zu verhindern. Der Plüschfaden überspannt den Schlitz 21 h und ist nicht in unmittelbarer Anlage an die die Schneidkante 21 c aufweisende Wandfläche geführt, sondern von dieser durch das gegenüberliegende Teilelement 21g abgespreizt, so daß sich günstigere Schnittverhältnisse ergeben und ein Einklemmen des Plüschfadens zwischen den Schneidkanten 21 c und 22c bei mangelhaftem Schnitt sicher vermieden ist.

Bei der Ausführungsform des Plüschelementes 31 gemäß den Fig. 10 und 11 wird das Plüschelement 31 fast vollständig durch das Teilelement 31f gebildet, und ist das federnde Teilelement 31g zwischen der Schneidkante 31 c und dem Plüschbildungsbereich 31 fest mit der Flanke des Teilelementes 31f verbunden, unterhalb der Schneidkante 31c hingegen lose federnd abgestützt. Dadurch wird ein zu starkes Ausformen der Plüschhenkel vermieden, ohne die Bewegung der Gegenschneidkante 32c und des Schneidorganes 32 zu behindern. Durch die bei 31b veranschaulichte gewellte Form des Oberteils des Plüschelementes, wird das Nachspannen zuvor gebildeter Plüschschleifen erzielt.

Wie aus Fig. 11 ersichtlich ist, ist auch hier die Vorderkante des Teilelementes 31g gegenüber der Schneidkante 31 des Teilelementes 31 etwas zurückversetzt, wie dies weiter oben bereits im Zusammenhang mit der Ausführungsform gemäß Fig. 9 erläutert wurde, um einerseits den Plüschfaden über dem Schlitz 31 h zu halten und von der Schneidkante 31c wegzuspreizen, andererseits aber an der der Schneidkante 31 c gegenüberliegenden Seite des Schneidorganes 32 ein Einklemmen des abgeschnittenen Endes des Plüschfadens am Teilelement 31g zu vermeiden.

In den Fig. 12 und 13 schließlich sind Plüschelemente 41 und 51 veranschaulicht, die im Betrieb nicht vertikal bewegt werden müssen und wie die Plüschelemente arbeiten, die im Zusammenhang mit der Ausführungsform gemäß den Fig. 4 bis 7 als alternative Möglichkeit ohne Vertikalverschiebung bereits geschildert sind. Um die Länge der Plüschhenkel dabei schnell verändern zu können, werden die Plüschelemente 41 und 51 zweckmäßig um einen Drehpunkt 41 e und 51 e schwenkbar gelagert. Dadurch erfolgt die Bildung längerer Plüschhenkel schneller, weil die Nadeln N und die Plüschelemente 41 und 51 gleichzeitig eine entgegengesetzte Bewegung durchführen und die Bewegung der Plüschelemente 41 und 51 einstellbar ist.

Bei der Ausführungsform gemäß Fig. 12 ist das Plüschelement 41 mit einem Teilelement 41 g versehen, entsprechend den vorstehenden Gesichtspunkten zu den Fig. 10 und 11, und mit einem Führungsvorsprung 41 h am Zylinder Z radial geführt. Durch einen Schloßring 9 wird das Plüschelement 41 in seiner Lage gehalten. Das Plüschelement 41 ragt mit einem unteren Steuerfuß 41f nach unten aus seiner Führung im Zylinder Z heraus. Der Steuerfuß 41f wird in einer aus Schloßteilen 8a und 8b gebildeten Bahn geführt. Die Schloßteile 8a und 8b sind auf einem verschiebbaren Träger 8c befestigt. Durch Verstellung des Schloßteilträgers 8c steuern die Schloßteile 8a und 8b eine unterschiedliche Schwenkbewegung der Plüschelemente 41. Damit ist im Bereich der Schleifenbildung eine einstellbare Schwenkbewegung der Plüschelemente 41 gegeben, über die Anderungen der Henkellänge der Plüschhenkel rasch eingestellt werden können.

Das Plüschelement 51 gemäß Fig. 13 ist um den Drehpunkt 51e schwenkbeweglich im Zylinder Z gelagert und weist einen zusätzlichen Steuerfuß 51d auf, mittels dessen die Plüschelemente 51 zusätzlich in der Längsachse verschoben werden können. Weitere Steuerfüße 51f und 51'f wirken mit Druckschloßteilen zusammen, welche das Plüschelement 51 in zur Schleifenbildung gewunschte Lage verschwenken. Weisen die Plüschelemente 51 Steuerfüße 51 d unterschiedlicher Höhe oder unterschiedlicher Anordnung auf, so können dementsprechend vorbestimmte, derart unterschiedlich ausgebildete Plüschelemente 51 eingesetzt und gegenüber anders ausgebildeten Plüschelementen 51 unterschiedlich, etwa höher angehoben werden. Dadurch werden auch die Steuerfüße 51'f unterschiedlich hoch sortiert. Durch auf jede Sortierung unterschiedlich wirkende Druckschloßteile können unterschiedlich lange Plüschhenkel in einer Reihe gebildet werden. Die Auswahl der Plüschelemente 51 kann auch durch eine an sich bekannte Auswahleinrichtung erfolgen. Bei dieser Ausführungsform ergibt sich gegenüber einem Stand der Technik, wie er etwa aus der DE-OS 1 935 224 (dortige Fig. 5 und 6) oder der DE-PS 656 588 bekannt ist, der zusätzliche Vorteil, daß die Henkellängen nicht durch unterschiedliche Auflageflächen der Plüschelemente 51 für jedes System oder jede Arbeitsstelle festgelegt sind, sondern an jeder Arbeitsstelle wahlweise eingestellt werden können. Ausserdem können durch unterschiedliches Anheben ausgewählte Plüschelemente 51 so ausgeführt sein, daß die Herstellung von Schlingen- und Schnittflorware mustermäßig möglich wird.

Durch in der vorliegenden Beschreibung nicht angesprochene, jedoch eingezeichnete Bezugszeichen der jeweiligen Ausführungsformen, die in der geschilderten Weise mit entsprechenden niedrigeren Bezugszeichen vorher erläuterter Ausführungsformen korreliert sind, sind in der Zeichnung weitere Einzelheiten veranschaulicht, die bei den unterschiedlichen Ausführungsformen gleich oder analog vorhanden sein können. Insoweit darf also auf die vorangehende Beschreibung verwiesen werden, um Wiederholungen der Erläuterungen bei den unterschiedlichen Ausführungsformen bezüglich gleicher oder analoger Einzelheiten zu vermeiden.

## Patentansprüche

1. Rundstrickmaschine zur Herstellung von Schneidplüsch, mit in der Rippscheibe (R) gelagerten Nadeln (N) und im Zylinder (Z) gelagerten Plüschelementen (1; 11; 21; 31; 41; 51), und mit einem je einem Plüschelement zugeordneten und gegenüber diesem beweglichen Schneidorgan (2; 22; 32; 42; 52) zum Auftrennen der am Plüschelement gebildeten Plüschhenkel (H), dadurch gekennzeichnet, daß die Plüschelemente (1; 11; 21; 31; 41; 51) mit Abstand (a) unterhalb des Plüschbildungsbereichs (1a; 11a; 21a; 31a; 41a; Sla) eine aufrecht angeordnete Schneidkante (1c; 11c; 21c; 31c; 41c; 51c) aufweisen, und daß die Bewegung des mit einer Gegenschneidkante (2c; 12c; 22c; 32c; 42c; 52c) versehenen Schneidorgans (2; 12; 22; 32; 42: 52) in Richtung quer zur Längserstreckung der Schneidkante verläuft und das Schneidorgan (2; 12; 22; 32; 42; 52) in jeder Betriebsstellung vollständig unterhalb der Ebene der Nadeln (N) angeordnet ist.

2. Rundstrickmaschine nach Anspruch 1, dadurch gekennzeichnet, daß das Schneidorgan (2) am Plüschelement (1) schwenkbeweglich gelagert ist.

3. Rundstrickmaschine nach Anspruch 2, dadurch gekennzeichnet, daß ein im Führungskanal (FK) des Zylinders (Z) für das Plüschelement (1) liegender Schaft (2a) des Schneidorgans (2) in der Ebene des Plüschelements (1) neben diesem angeordnet ist.

4. Rundstrickmaschine nach Anspruch 1, dadurch gekennzeichnet, daß das Schneidorgan (12; 22; 32; 42; 52) in einem an der radialen Außenseite des Plüschelements (11; 21; 31; 41; 51) angeordneten Führungsring wie einem Platinenring in einem wenigsten annähernd radialen Führungskanal gelagert ist.

5. Rundstrichmaschine nach einem der Ansprüche 1 bis 4, dadurch gekennzeichnet, daß die Gegenschneidkante (2c; 12c; 22c; 32c; 42c; 52c) des Schneidorgans (2; 12; 22; 32; 42; 52) gegenüber der Schneidkante (1c; 11c; 21c; 31c; 41 c; 51 c) des Plüschelements (1; 11; 21; 31; 41; 51) nach Art von Scherenschneiden derart verschränkt ist, daß beim Vorbeilauf der Schneidkanten aneinander nur eine gegenseitige Punktberührung erfolgt.

6. Rundstrickmaschine nach Anspruch 5, dadurch gekennzeichnet, daß die Schneidkanten in der Ebene der Schneidbewegung V-förmig (Winkel a) gegeneinander angestellt sind.

7. Rundstrickmaschine nach Anspruch 5 oder 6, dadurch gekennzeichnet, daß wenigstens eine der Schneidkanten aus der Ebene der Schneidbewegung heraus um einen Schränkungswinkel (ß) angestellt ist.

8. Rundstrickmaschine nach einem der Ansprüche 1 bis 7, dadurch gekßnnzeichnet, daß das Plüschelement (21; 31; 41; 51) im Bereich seiner Schneidkante (21c; 31c; 41 c; 51 c) einen von den Plüschhenkeln (H) überspannbaren Schlitz (21 h; 31 h; 41 h; 51 h) für den Druchtritt der Gegenschneidkante (22c; 32c; 42c; 52c) des Schneidorgans (22; 32; 42; 52) aufweist.

9. Rundstrickmaschine nach einem der Ansprüche 1 bis 8, dadurch gekennzeichnet, daß das Plüschelement (1; 11; 21 ;31;) zwischen dem Plüschbildungsbereich (1a; 11a; 21a; 31a) und der Schneidkante (1c; 11c; 21c; 31c) wenigstens einen in Richtung weg vom Gestrick (G) konvexen Nachspannbogen (1b; 11b; 21b; 31b) aufweist.

## Claims

1. Circular knitting machine for the production of cut pile having needles (N) in the dial (R) and pile elements (1; 11; 21; 31; 41; 51) in the cylinder (2), and with a cutting device (2; 22; 32; 42; 52) arranged one to each pile element and movable with respect thereto for cutting the pile loop (H) formed on the pile element, characterised in that the pile element (1; 11; 21; 31; 41; 51) has a vertically arranged cutting edge (1 c; 11 c; 21 c; 31c; 41c; 51 c) with a spacing (a) beneath the pile forming region (1a; 11a; 21a; 31a; 41a; 51a) and that the movement of the cutting device (2; 12; 22; 32; 42; 52) provided with an opposed cutting edge (2c; 12c; 22c; 32c; 42c; 52c) is in the direction transverse to the lengthwise direction of the cutting edge and the cutting device (2; 12; 22; 32; 42; 52) is arranged in each operating position completely beneath the plane of the needles (N).

2. Circular knitting machine according to claim 1, characterised in that the cutting device (2) is pivotally supported on the pile element (1).

3. Circular knitting machine according to claim 2, characterised in that a shaft (2a) of the cutting device (2) lying in a pile element (1) guide channel (FK) of the cylinder (2) is arranged in the plane of the pile element (1) next to it.

4. Circular knitting machine according to claim 1, characterised in that the cutting device (12; 22; 32; 42; 52) is supported in a guide ring arranged on the radially outer side of the pile element (11; 21; 31; 41; 51) as a sinker ring in an at least approximately radial guide channel.

5. Circular knitting machine according to any of claims 1 to 4, characterised in that the opposed cutting edge (2c; 12c; 22c; 32c; 42c; 52c) of the cutting device (2; 12; 22; 32; 42; 52) is skewed with respect to the cutting edge (1c; 11 c; 21 c; 31c; 41c; 51c) of the pile element (1; 11; 21; 31; 41; 51) in the fashion of shears, such that as the cutting edges run past each other, there is only a mutual point contact.

6. Circular knitting machine according to claim 5, characterised in that the cutting edges are set in a V (angle a) with respect to each other in the plane of the cutting movement.

7. Circular knitting machine according to claim 5 or claim 6, characterised in that at least one of the cutting edges is set out of the plane of the cutting movement by a skew angle (β).

8. Circular knitting machine according to one of claims 1 to 7, characterised in that the pile element (21; 31; 41; 51) has in the region of its cutting edge (21 c; 31c; 41 c; 51 c) a slot (21 h; 31 h; 41 h; 51 h) over which the pile loop (H) is stretched and through which the opposed cutting edge (22c; 32c; 42c; 52c) of the cutting device (22; 32; 42; 52) passes.

9. Circular knitting machine according to one of claims 1 to 8, characterised in that the pile element (1; 11; 21; 31) has at least one convex re- tensioning projection facing away from the knitting (G) in between the Pile forming region (1a; 11a; 21a; 31a) and the cutting edge (1c; 11c; 21 c; 31 c).

## Revendications

1. Métier à tricoter circulaire pour la fabrication de peluche à poil coupé, avec des aiguilles (N) montées dans le disque à côtes (R) et des éléments à peluche (1; 11; 21; 31; 41; 51) montés dans le cylindre (Z), et avec un organe de coupe (2; 22; 32; 42; 52) conjugué à chaque élément à peluche et mobile en face de celui-ci, pour la coupe des bouclettes de peluche (H) formées sur l'élément à peluche, caractérisé en ce que les éléments à peluche (1; 11; 21; 31; 41; 51) présentent une arète de coupe (1 c; 11c; 21 c; 31 c; 41c; 51 c) agencée debout à intervalle (a) en dessous de la région de formation de peluche (1a; 11a; 21a; 31a; 41a; 51a), et en ce que le mouvement de l'organe de coupe (2; 12; 22; 32; 42; 52) muni d'une arête de coupe conjuguée (2c; 12c; 22c; 32c; 42c; 52c) se déroule dans la direction transversale à l'étendue longitudinale de l'arête de coupe, et l'organe de coupe (2; 12; 22; 32; 42; 52) est, dans chaque position de fonctionnement, agencé complètement en dessous du plan des aiguilles (N).

2. Métier à tricoter circulaire selon la revendication 1, caractérisé en ce que l'organe de coupe (2) est monté avec possibilité de pivotement sur l'élément à peluche (1).

3. Métier à tricoter circulaire selon la revendication 2, caractérisé en ce qu'une hampe (2a) de l'organe de coupe (2) située dans le canal de guidage (FK) du cylindre (Z) pour l'élément à peluche (1) est agencée dans le plan de l'élément à peluche (1), à côté de celui-ci.

4. Métier à tricoter circulaire selon la revendication 1, caractérisé en ce que l'organe de coupe (12; 22; 32; 42; 52) est monté dans un anneau de guidage agencé sur le c6té extérieur radial de l'élément à peluche (11; 21; 31; 41; 51), tel qu'un anneau à platines dans un canal de guidage au moins approximativement radial.

5. Métier à tricoter circulaire selon l'une des revendications 1 à 4, caractérisé en ce que l'arête de coupe conjuguée (2c; 12c; 22c; 32c; 42c; 52c) de l'organe de coupe (2; 12; 22; 32; 42; 52) est, par rapport à l'arête de coupe (1c; 11c; 21 c; 31 c; 41c; 51 c) de l'élément à peluche (1; 11; 21; 31;41; 51), décalée à la façon de tranchants de ciseaux de façon qu'il n'y ait qu'un contact mutuel ponctuel lorsque les arêtes de coupe passent l'une contre l'autre.

6. Métier à tricoter circulaire selon la revendication 5, caractérisé en ce que les arètes de coupe sont mutuellement inclinées en V (angle a) dans le plan du mouvement de coupe.

7. Métier à tricoter circulaire selon la revendication 5 ou 6, caractérisé en ce qu'au moins l'une des arêtes de coupe est inclinée d'un angle de décalage (β) hors du plan du mouvement de coupe.L

8. Métier à tricoter circulaire selon l'une des revendications 1 à 7, caractérisé en ce que l'élément à peluche (21; 31; 41; 51) présente, dans la région de son arête de coupe (21c; 31c; 41c; 51c), une fente (21h; 31h; 41 h; 51 h) surmontable par les bouclettes de peluche (H), pour le passage de l'arête de coupe conjuguée (22c; 32c; 42c; 52c) de l'organe de coupe (22; 32; 42; 52).

9. Métier à tricoter circulaire selon l'une des revendications 1 à 8, caractérisé en ce que l'élément à peluche (1; 11; 21; 31) présente, entre la région de formation de peluche (1a; 11a; 21a; 31a) et l'arête de coupe (1c; 11c; 21c; 31c), au moins un cintre tendeur (1 b; 11 b; 21 b; 31 b) qui est convexe dans une direction s'éloignant du tricot (G).
